# EUROPÄISCHE PATENTSCHRIFT

(11) **EP 1 838 507 B1**
(45) Veröffentlichungstag und Bekanntmachung des Hinweises auf die Patenterteilung: **11.11.2009**
(21) Anmeldenummer: 06706224.0
(22) Anmeldetag: 13.01.2006
(51) Int. Cl.: B28B 3/02, B28B 7/18

(54) **VERFAHREN UND VORRICHTUNG ZUM HERSTELLEN VON HOHLBAUSTEINEN**
METHOD AND DEVICE FOR PRODUCTION OF HOLLOW BRICKS
PROCEDE ET DISPOSITIF DE PRODUCTION DE MODULES CREUX

(30) Priorität: 19.01.2005 DE 102005002497
(43) Veröffentlichungstag der Anmeldung: 03.10.2007
(73) Patentinhaber: HESS Maschinenfabrik GmbH. & Co. KG, D-57299 Burbach-Wahlbach (DE)
(72) Erfinder: BACKS, Ulrich, 32689 Kalldorf (DE); DAMBAUER, Klaus, A-5400 Hallein (AT); KRANZINGER, Norbert, A-5202 Neumark (AT); BERGHAMMER, Hans, Georg, 56626 Andernach (DE)
(74) Vertreter: Henseler, Daniela
(86) Internationale Anmeldenummer: PCT/EP2006/000263
(87) Internationale Veröffentlichungsnummer: WO 2006/077053

(56) Entgegenhaltungen:
- EP-A- 0 706 864
- DE-C1- 19 533 903

## Beschreibung

Die Erfindung betrifft ein Verfahren und eine Vorrichtung zum Herstellen von Hohlbausteinen nach dem Anspruch 1, bzw. dem Anspruch 8.

Aus EP 0 706 864 ist es bekannt, Hohlbausteine dadurch herzustellen, daß eine Preßform mit vertikal verfahrbaren Dornen verwendet wird. Hierbei wird körniger Formstoff etwa als erdfeuchter Betonmörtel in die Preßform bei hochgefahrenen Dornen eingebracht, und anschließend werden die Dorne über die Höhe der Preßform hinaus weiter hochgefahren, wonach ein Preßvorgang mittels einer von oben auf den eingefüllten Formstoff einwirkenden Preßplatte, in die die Dorne eintauchen können, erfolgt, wobei während des durch den Preßvorgang erfolgenden Verdichtens die Dorne wieder zurückgezogen werden. Mit diesem Verfahren ist es jedoch problematisch, Hohlbausteine genügender Höhe herzustellen, da sich beim Verdichten die Körner an der Oberseite benachbart zur Preßplatte miteinander verkeilen, wodurch der Druck bis zum Boden der Preßform kontinuierlich abnimmt bzw. u.U: den Boden gar nicht erreicht. Bei entsprechenden Steinhöhen, z.B. 25 cm oder 30 cm, führt dies dazu, daß die Verdichtung bodenseitig unzureichend ist. Insbesondere bei geringen Abständen zwischen den Dornen von beispielsweise 0,5 bis 1 cm und ebenso geringer Dombreite, die zwar wünschenswerterweise zu einer Vielzahl von die Wärmedämmung begünstigenden Hohlräumen führen, macht sich dies nachteilig bemerkbar.

Aufgabe der Erfindung ist es daher, ein Verfahren nach dem Anspruch 1 sowie eine geeignete Vorrichtung nach dem Anspruch 8 zu schaffen, die es ermöglichen, Hohlbausteine unabhängig von ihrer Höhe mit ausreichender Verdichtung über die gesamte Steinhöhe herzustellen.

Diese Aufgabe wird entsprechend den Merkmalen der Ansprüche 1 bzw. 8 gelöst.

Hiernach ist vorgesehen, daß das Verdichten in einer Vielzahl von Stufen vorgenommen wird, bei denen abwechselnd Preßplatte und Dorne abwärts bewegt werden. Hierdurch wird erreicht, daß zunächst durch Einwirken der Preßplatte der körnige Formstoff im Bereich benachbart zur Oberseite verdichtet wird. Hierbei werden die Körner des Formstoffs gegen die Dorne gepreßt. Letztere werden danach etwas abwärts bewegt. Durch diese Abwärtsbewegung wird die Haftreibung zwischen den Körnern des Formstoffs und den Dornen unter Mitnahme und damit unter Auflockerung der Körner überwunden. Danach erfolgt ein erneutes Pressen durch die Preßplatte, wodurch die Körner wiederum - und zwar in einer tieferen Schicht - an die Dorne gedrückt werden, etc. Hierdurch läßt sich die Preßkraft bis in die Körnerschicht am Boden der Preßform stufenweise aufbringen, so daß die Höhe des Steins keine Rolle spielt und geringe Abstände zwischen den Dornen von beispielsweise 0,5 bis 1 cm bei ebenso geringer Dornbreite ohne weiteres verwirklicht werden können.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert.
Fig. 1 zeigt schematisch eine Ausführungsform einer Vorrichtung zum Herstellen von Hohlbausteinen.
Fig. 2 zeigt zwei Diagramme bezüglich der Rohlingshöhe eines Hohlbausteins und des Wegs von Dornen der Vorrichtung von Fig. 1 in Abhängigkeit von der Verdichtungsstufe.

Die in Fig. 1 dagestellte Vorrichtung umfaßt ein Maschinengestell 1, das einen Pressentisch 2, einen unteren Hubstempel 3 und einen oberen Preßstempel 4 aufnimmt. Der Pressentisch 2 umfaßt eine Tischplatte 5 zum Aufsetzen einer kastenförmigen Preßform 6. Oberhalb der Preßform 6 ist eine horizontal längs einer Führung 7 verfahrbare Fülleinrichtung 8, etwa ein Füllwagen, vorgesehen, mit dem die Preßform 6 mit körnigem Formstoff F befüllt werden kann.

Der Hubstempel 3 dient zum vertikalen Verfahren einer entlang von vertikalen Führungsstangen 9 geführten Trägerplatte 10, die oberseitig nach oben ragende Dorne 11 trägt, die durch Durchtrittsöffnungen 12 in der Tischplatte 5 von unten in die Preßform 6 und auch über diese hinausragend einfahrbar sind.

Der Preßstempel 4 trägt eine entlang der Führungsstangen 9 vertikal geführte Trägerplatte 13 für eine beabstandet hierzu angeordnete Preßplatte 14. Die Preßplatte 14 besitzt Durchtrittsöffnungen 15 für die Dorne 11, so daß diese in die Preßplatte 14 und durch diese hindurch treten können. Die Preßplatte 14 ist durch entsprechende Beaufschlagung des Preßstempels 4 in die Preßform 6 hinein fahrbar.

Gegebenenfalls kann ein Rüttler 16 an der Preßform 6 und/oder ein Rüttler 17 an der Trägerplatte 10 angeordnet sein, um entsprechende Rüttelbewegungen dieser Teile ausführen zu können.

Die Preßform 6 ist über Stellzylinder 18 vertikal beweglich, wobei die Stellzylinder 18 an abstehenden Rahmenteilen 19 der Preßform 6 angreifen.

Zum Herstellen eines Hohlbausteins ist zunächst die auf der Tischplatte 5 aufsitzende Preßform 6 mit feuchtem (erdfeuchtem) Formstoff F zu befüllen. Hierzu werden zunächst die Dorne 11 bis höchstens zur Oberkante der Preßform 6 in diese eingefahren. Die entsprechend mit Formstoff F gefüllte Fülleinrichtung 8 wird über die Preßform 6 gefahren und der Formstoff F in die Preßform 6 gefüllt. Da die Dorne 11 hierbei höchstens bis zur Oberkante der Preßform nach oben ragen, stören sie das Verfahren der Fülleinrichtung 8 nicht. Beim Befüllen ist es zweckmäßig, wenn die Preßform 6 und/oder die Trägerplatte 10 mittels des Rüttlers 16 bzw. 17 gerüttelt werden. Außerdem kann es zweckmäßig sein, die Fülleinrichtung 8 mit einem schwingfähig gelagerten Siebboden (nicht dargestellt) mit einem entsprechenden Schwingantrieb hierfür zu versehen, um so eine möglichst gleichmäßige Verteilung des Formstoffs F in der Preßform 6 durch Hineinrieseln zu erzielen. Nach der Befüllung wird die. Fülleinrichtung 8 in ihre Ausgangsposition zurückgefahren.

Nach dem Befüllen der Preßform 6 werden zunächst die Dorne 11 weiter nach oben gefahren, so daß sie über die Preßform 6 hinausragen. Hierbei kann zweckmäßigerweise gerüttelt werden, wodurch der in der Preßform 6 befindliche Formstoff F bereits etwas in seiner Höhe zusammensackt.

Danach wird die Preßplatte 14 mittels des Preßstempels 4 heruntergefahren, wodurch die Dorne 11 in die Durchtrittsöffnungen 15 der Preßplatte 14 eintauchen bzw. durch diese hindurchtreten (um dies zu erleichtern, können die Dorne 11 endseitig angespitzt sein), so daß sie oberseitig durch die Preßplatte 14 geführt werden. Die Preßplatte 14 erreicht schließlich die Oberfläche des Formstoffs F in der Höhe h₀ und drückt diesen unter Eintauchen in die Preßform 6 mit vorbestimmter Kraft zusammen, so daß der Formstoff F in der Preßform 6 nur noch eine Höhe h₁ aufweist. Die auf den Formstoff F einwirkende Preßkraft ist an der Oberseite am größten und nimmt nach unten hin kontinuierlich ab.

Anschließend erfolgt ein stufenweises Verdichten, indem zunächst die Dorne 11 einen kleinen Weg d in Abwärtsrichtung zurückgezogen werden. Hierdurch wird die Haftreibung zwischen verpreßtem Formstoff F im oberseitigen Bereich und den Dornen 11 überwunden. Hierzu wird zunächst ein nach unten gerichteter Zug auf die verfestigte Schicht des Formstoffs F im oberseitigen Bereich ausgeübt, der im Moment der Überwindung der Haftreibung entsprechend nachläßt, da dann nur noch Gleitreibung stattfindet. Danach drückt die Preßplatte 14 wiederum auf den Formstoff F. Da die Schicht des Formstoffs F im oberseitigen Bereich bereits verdichtet ist, wirkt die Preßkraft auf die darunter befindliche Schicht und verdichtet diese so, daß ihre Körner auch gegen die Dorne 11 gepreßt werden. Anschließend werden die Dorne 11 erneut um den Weg d unter Überwindung der sich durch den vorangegangenen Preßvorgang ergebenden Haftreibung nach unten bewegt, etc. Auf diese Weise wird der Formstoff F schichtweise verdichtet, bis auch die bodenseitige Schicht erreicht und verdichtet ist.

Die Preßform 6 kann dann nach vollständigem Zurückziehen der Dorne 11 (Rückzugsweg dₙ in Fig. 2) mit dem so gebildeten Steinrohling hochgefahren, ein Lagerbrett zwischengeschoben und der Steinrohling auf diesem unter entsprechender Einwirkung der Preßplatte 14 abgesetzt und abtransportiert werden.

Die Preßplatte 14 kann in jeder Stufe der Verdichtung mit einer vorbestimmten Kraft einwirken, wobei dann die Rohlingshöhe hₙ pro Stufe n kontinuierlich abnimmt, bis eine vorbestimmte Rohlingshöhe erreicht ist. Der Rückzugsweg d der Dorne 11 ist hierbei zweckmäßigerweise konstant oder nimmt fortschreitend zu.

Die Verdichtung wird zweckmäßigerweise über eine Steuerung 20 vorgenommen, die einerseits die Kraft, mit der die Preßplatte 14 auf den Formstoff F jeweils einwirkt, und andererseits den Rückzugsweg d der Dorne 11 steuert.

Die sich ergebende Rohlingshöhe kann jeweils über deren direkte oder indirekte Messung etwa mittels eines Positionssensors 21 für den Preßstempel 4 bzw. eines damit bewegten Bauteils bestimmt und die Füllmenge für die Fülleinrichtung 8 entsprechend bemessen werden, so daß sich nach dem Verdichten eine vorbestimmte Rohlingshöhe hₙ ergibt.

Sollten sich beim Verdichten die Dorne 11 verklemmen (dies kann durch Überschreiten eines Schwellenwertes durch die Zugkraft des Hubstempels 4 mittels eines entsprechenden Drucksensors festgestellt werden), kann dem durch Rütteln mittels des Rüttlers 16 und/oder 17 entgegengewirkt werden.

Als Formstoff F kommen insbesondere hydraulisch aushärtende Mischungen infrage, die als Bindemittel Zement, Kalk, Flugasche od.dgl., gegebenenfalls in Mischung, und Zuschlagstoffe wie Quarzsand, Split oder insbesondere Leichtzuschlagstoffe wie Naturbims, Blähton, Tuffe, gegebenenfalls in Mischung, enthalten.

## Patentansprüche

1. Verfahren zum Herstellen von Hohlbausteinen, bei dem eine oberseitig offene Preßform (6) mit bis über die Höhe der Preßform (6) hochfahrbaren Dornen (11) und eine in die Preßform (6) einfahrbare Preßplatte (14), in die die Dorne (11) von unten eintauchen können, verwendet werden, wobei nach Befüllung der Preßform (6) mit einem körnigen Formstoff (F) die Dorne (11) über die Höhe der Preßform (6) hinaus bis zum Eintauchen in die Preßplatte (14) hochgefahren und danach der Formstoff (F) durch Hineinfahren der Preßplatte (14) in die Preßform (6) unter Zurückziehen der Dorne (11) verdichtet wird, **dadurch gekennzeichnet, daß** während des Verdichtens in einer Vielzahl von Stufen abwechselnd die Preßplatte (14) und die Dorne (11) abwärts bewegt werden.

2. Verfahren nach Anspruch 1, **dadurch gekennzeichnet, daß** beim Hochfahren der Dorne (11) über die Höhe der Preßform (6) der Formstoff (F) gerüttelt wird.

3. Verfahren nach Anspruch 1 oder 2, **dadurch gekennzeichnet, daß** die Preßplatte (14) in jeder Stufe mit gleicher Preßkraft auf den Formstoff einwirkt.

4. Verfahren nach einem der Ansprüche 1 bis 3, **dadurch gekennzeichnet, daß** die Dorne (11) in jeder Stufe um eine gleiche Wegstrecke abwärts bewegt werden.

5. Verfahren nach einem der Ansprüche 1 bis 3, **dadurch gekennzeichnet, daß** die Dorne (11) von Stufe zu Stufe mit zunehmender Wegstrecke abwärts bewegt werden.

6. Verfahren nach einem der Ansprüche 1 bis 5, **dadurch gekennzeichnet, daß** die sich ergebende Rohlingshöhe gemessen und die in die Preßform (6) einzufüllende Füllmenge an Formstoff (F) entsprechend dem Meßwert zur Erzielung einer vorbestimmten Rohlingshöhe bestimmt wird.

7. Verfahren nach einem der Ansprüche 1 bis 6, **dadurch gekennzeichnet, daß** bei einem Verklemmen der Dorne (11) der Formstoff (F) gerüttelt wird.

8. Vorrichtung zum Herstellen von Hohlbausteinen, mit einer oberseitig offenen Preßform (6), mit bis über die Höhe der Preßform (6) hochfahrbaren Dornen (11) und mit einer in die Preßform (6) einfahrbaren Preßplatte (14), in die die Dorne (11) von unten eintauchen können, wobei nach Befüllung der Preßform (6) mit einem körnigen Formstoff (F) die Dorne (11) über die Höhe der Preßform (6) hinaus bis zum Eintauchen in die Preßplatte (14) hochfahrbar und danach der Formstoff (F) durch Hineinfahren der Preßplatte (14) in die Preßform (6) unter Zurückziehen der Dorne (11) verdichtbar ist, **dadurch gekennzeichnet, daß** eine Steuerung (20) vorgesehen ist, durch die während des Verdichtens in einer Vielzahl von Stufen abwechselnd die Preßplatte (14) und die Dorne (11) abwärts bewegbar sind.

## Claims

1. Method of producing hollow building blocks, in which there are used a compression mould (6), which is open at the top and has spikes (11) raisable above the height of the compression mould (6), and a compression plate (14) which is introducible into the compression mould (6) and into which the spikes (11) are able to pass from below, wherein after the compression mould (6) has been filled with a granular moulding material (F) the spikes (11) are raised above the height of the compression mould (6) until they pass into the compression plate (14) and thereafter the moulding material (F) is compacted by introduction of the compression plate (14) into the compression mould (6), with withdrawal of the spikes (11), **characterized in that** during the compaction the compression plate (14) and the spikes (11) are alternately moved downwards in a plurality of steps.

2. Method according to claim 1, **characterized in that** when the spikes (11) are being raised above the height of the compression mould (6), the moulding material (F) is vibrated.

3. Method according to claim 1 or 2, **characterized in that** the compression plate (14) acts on the moulding material with the same compression force in each step.

4. Method according to any one of claims 1 to 3, **characterized in that** the spikes (11) are moved downwards by the same distance in each step.

5. Method according to any one of claims 1 to 3, **characterized in that** the spikes (11) are moved downwards with an increasing distance from step to step.

6. Method according to any one of claims 1 to 5, **characterized in that** the height of the resulting green body is measured and the amount of moulding material (F) to be introduced into the compression mould (6) is determined in accordance with the measured value in order to obtain a green body of predetermined height.

7. Method according to any one of claims 1 to 6, **characterized in that** if the spikes (11) become jammed, the moulding material (F) is vibrated.

8. Apparatus for the production of hollow building blocks, having a compression mould (6), which is open at the top and has spikes (11) raisable above the height of the compression mould (6), and having a compression plate (14) which is introducible into the compression mould (6) and into which the spikes (11) are able to pass from below, wherein after the compression mould (6) has been filled with a granular moulding material (F) the spikes (11) are raisable above the height of the compression mould (6) until they pass into the compression plate (14) and thereafter the moulding material (F) is compactable by introduction of the compression plate (14) into the compression mould (6), with withdrawal of the spikes (11), **characterized in that** a control means (20) is provided, by means of which the compression plate (14) and the spikes (11) are alternately movable downwards in a plurality of steps during the compaction.

## Revendications

1. Procédé de réalisation de parpaings creux, dans lequel sont utilisées une matrice de compression (6), ouverte sur le dessus et munie de broches (11) aptes à être déplacées vers le haut jusqu'au-dessus de la hauteur de la matrice de compression (6), et une plaque de pression (14), qui est apte à être déplacée vers l'intérieur de la matrice de compression (6) et dans laquelle les broches (11) peuvent pénétrer par le bas, sachant qu'après le remplissage de la matrice de compression (6) avec un matériau à mouler (F) granuleux, les broches (11) peuvent être déplacées vers le haut au-dessus de la hauteur de la matrice de compression (6) jusqu'à pénétrer dans la plaque de pression (14) et ensuite le matériau à mouler (F) est compacté sous l'effet de l'introduction de la plaque de pression (14) dans la matrice de compression (6) moyennant le retrait des broches (11), **caractérisé en ce que** la plaque de pression (14) et les broches (11) sont déplacées pendant le compactage en alternance vers le bas en plusieurs étapes.

2. Procédé selon la revendication 1, **caractérisé en ce que** le matériau à mouler (F) est secoué pendant que les broches (11) se déplacent vers le haut au-delà de la matrice de compression (6).

3. Procédé selon la revendication 1 ou 2, **caractérisé en ce qu'**à chaque étape, la plaque de pression (14) agit avec la même force de pression sur le matériau à mouler.

4. Procédé selon l'une quelconque des revendications 1 à 3, **caractérisé en ce que**, dans chaque étape, les broches (11) sont déplacées vers le bas sur une même distance.

5. Procédé selon l'une quelconque des revendications 1 à 3, **caractérisé en ce que** les broches (11) sont déplacées vers le bas selon une distance croissante d'une étape à l'autre.

6. Procédé selon l'une quelconque des revendications 1 à 5, **caractérisé en ce que** la hauteur d'ébauche obtenue est mesurée et la quantité de matériau à mouler (F) à introduire dans la matrice de compression (6) est déterminée en fonction de la valeur de mesure pour obtenir une hauteur d'ébauche prédéfinie.

7. Procédé selon l'une quelconque des revendications 1 à 6, **caractérisé en ce que** le matériau à mouler (F) est secoué pendant un blocage des broches (11).

8. Dispositif de réalisation de parpaings creux, comportant une matrice de compression (6) ouverte sur le dessus et munie de broches (11) aptes à être déplacées vers le haut jusqu'au-dessus de la hauteur de la matrice de compression (6), et comportant une plaque de pression (14), qui est apte à être déplacée vers l'intérieur de la matrice de compression (6) et dans laquelle les broches (11) peuvent pénétrer par le bas, sachant qu'après le remplissage de la matrice de compression (6) avec un matériau à mouler (F) granuleux, les broches (11) peuvent être déplacées vers le haut au-dessus de la hauteur de la matrice de compression (6) jusqu'à pénétrer dans la plaque de pression (14) et ensuite le matériau à mouler (F) est compacté sous l'effet de l'introduction de la plaque de pression (14) dans la matrice de compression (6) moyennant le retrait des broches (11), **caractérisé en ce qu'**il est prévu un dispositif de commande (20), par lequel la plaque de pression (14) et les broches (11) sont déplacées pendant le compactage en alternance vers le bas en plusieurs étapes.
